# EUROPÄISCHE PATENTSCHRIFT

(11) **EP 2 344 833 B1**
(45) Veröffentlichungstag und Bekanntmachung des Hinweises auf die Patenterteilung: **03.06.2015**
(21) Anmeldenummer: 09748988.4
(22) Anmeldetag: 15.10.2009
(51) Int. Cl.: F41F 1/06, F41A 27/22, F41A 27/24, F41A 27/28

(54) **MÖRSER**
MORTAR
MORTIER

(30) Priorität: 06.11.2008 DE 102008056112
(43) Veröffentlichungstag der Anmeldung: 20.07.2011
(73) Patentinhaber: Rheinmetall Waffe Munition GmbH, 29345 Unterlüss (DE)
(72) Erfinder: KOHNEN, Norbert, 41751 Viersen (DE); BAUMANN, Berthold, 29345 Unterlüss (DE); HERMANN, Ralf-Joachim, 15754 Senzig (DE)
(74) Vertreter: Dietrich, Barbara
(86) Internationale Anmeldenummer: PCT/EP2009/007392
(87) Internationale Veröffentlichungsnummer: WO 2010/051902

(56) Entgegenhaltungen:
- WO-A-97/48959
- WO-A1-98/49513
- FR-A- 2 532 413
- GB-A- 2 131 928
- US-A- 2 197 816
- US-A- 4 721 026

## Beschreibung

Die Erfindung betrifft einen Mörser mit mindestens einem Waffenrohr, welches über einen Kugelzapfen in einer bodenseitigen Abstützeinrichtung beweglich gelagert ist, und eine zum Höhen- und Seitenrichten des Waffenrohres dienende Richtanlage aufweist.

Mörser für Infanterieeinsätze werden üblicherweise manuell aufgestellt, wobei das Waffenrohr nach dem Einmessen der Feuerstellung mittels entsprechender Richtmittel manuell gerichtet wird. Da das Waffenrohr nach Schussabgabe leicht verstellt ist, muss es zur Einhaltung einer vorgegebenen Trefferwahrscheinlichkeit nach jedem Schuss manuell nachgerichtet werden.

Aus den Druckschriften DE 31 21 999 A1 und DE 197 13 192 C2 sind beispielsweise fahrzeuggebundene Mörser bekannt, bei denen der Richtvorgang des Waffenrohres mit Hilfe von mechanischen Antriebsmitteln vom Innenraum des Fahrzeuges aus erfolgen kann.

Die US 4,721,026, welche einen Ausgangspunkt für den Anspruch 1 bildet, beschreibt einen Mörser mit einem auf einer Plattform montierten drehbaren Waffenrohr. Der Drehpunkt des Waffenrohrs ist dabei ein Kugelgelenk, das auf der Plattform befestigt ist. Damit kann das Waffenrohr in Elevation gerichtet als auch leicht verkantet bzw. gekippt werden. Für das horizontale Verstellen um 360° zeigt sich die Plattform verantwortlich.

Ein Steilfeuergeschütz wird zudem mit der WO 97/48959 A1 offenbart. Dieses umfasst wenigstens ein schwenkverstellbares Waffenrohr, ein Stellwerk zur Rohrverstellung und eine Richteinrichtung für das Stellwerk zum Ausrichten der Waffenrohre. Die Richteinrichtung selbst besitzt ein eigenständiges, vorzugsweise vom Stellwerk gesondert angeordnetes Richtgerät, über das das Stellwerk zum Seiten- und Höhenrichten der Waffenrohr im Sinne einer Drehbewegung jeder Rohrachse entlang einer Kegelfläche um eine Hochachse und / oder einer Schwenkbewegung entlang der Axialebene durch die Hochachse betätigbar bzw. ansteuerbar ist. Das Richtgerät weist eine um eine Hochachse drehbare Richtscheibe und einen auf der Richtscheibe radial geführten Richtschlitten mit einer Anlenkung für ein am Stellwerk angreifendes Betätigungsgestänge auf, was zu einer rationellen Konstruktion führt.

Der Erfindung liegt die Aufgabe zugrunde, einen Mörser anzugeben, dessen Richtanlage derart ausgebildet ist, dass ein automatisches Richten insbesondere eines auf dem Boden abgestützten Waffenrohres auf einfache Weise erfolgen kann.

Diese Aufgabe wird erfindungsgemäß durch die Merkmale des Anspruchs 1 gelöst. Weitere, besonders vorteilhafte Ausgestaltungen der Erfindung offenbaren die Unteransprüche.

Die Erfindung beruht im Wesentlichen auf dem Gedanken, dass die Waffenrohrlagerung aus einem Gehäuseteil besteht, in dem ein Innenteil sphärisch gelagert ist. Das Innenteil enthält eine zylindrische Rohrführung, in der das Waffenrohr axial verschiebbar ist und radial geführt wird, sodass das Innenteil immer achsparallel zum Waffenrohr ist. Dies ermöglicht eine entkoppelte achsparallele Montage eines zur Ermittlung der räumlichen Rohrlage dienenden Systems, beispielsweise einer Kreiselsystems, an das Innenteil. Durch die Befestigung des Systems nicht an dem Waffenrohr selbst, sondern an der zu dem Waffenrohr achsparallel angeordneten Rohrführung wird erreicht, dass das System nicht mit den großen Rückstoßkräften des Waffenrohres belastet wird. Durch die sphärische Lagerung des Waffenrohres kann zudem die Lage einer Bodenabstützplatte des Mörsers in ihrer Höhe und seitlichem Versatz zum Mörserrohrrichtgerät frei gewählt werden.

Die Richtanlage umfasst des Weiteren vorzugsweise einen Schlitten oder dergleichen, der entlang mindestens einer Führungsbahn im Wesentlichen horizontal zum Waffenrohr hin oder von diesem weg verfahrbar ist, wobei an dem Schlitten der erste Endbereich eines Schwenkarmes um eine senkrecht zur Ebene des Schlittens angeordnete Schwenkachse drehbar gelagert ist, und wobei der zweite Endbereich des Schwenkarmes mit der zylindrischen Rohrführung verbunden ist.

Zum Verschieben des Schlittens entlang der Führungsbahn ist der Schlitten mit einer einen ersten Stellmotor umfassenden, ersten Antriebseinheit verbunden. Zum Verschwenken des Schwenkarmes ist dieser ebenfalls mit einer einen zweiten Stellmotor umfassenden zweiten Antriebseinheit verbunden.

Bei einer vorteilhaften Ausführungsform der Erfindung besteht der Schwenkarm aus zwei parallel zueinander angeordneten stangen- oder rohrförmigen Teilen, welche das Gehäuseteil der Rohrführung gabelförmig seitlich umfassen und über Lagerzapfen mit dem Gehäuseteil schwenkbar verbunden sind.

Um ein automatisches Nachrichten des Waffenrohres nach einer Schußabgabe durchzuführen, arbeitet das Kreiselsystem mit den Antriebseinheiten funktional zusammen. Sobald dieses System eine Lageabweichung des Waffenrohres feststellt, werden mittels einer elektronischen Steuereinheit elektrische Stellsignale erzeugt, welche auf die ersten und zweiten Antriebseinheiten wirken. Das Kreiselsystem liefert die elektrischen Signale, die die Lage des Waffenrohres im Raum beschreiben. Diese Information wird mit den zur Zielbekämpfung erforderlichen Elevations- und Azimutwinkel verglichen und hieraus mit Hilfe einer elektronischen Steuereinheit Stellsignale für die Richteinheit generiert.

Zur manuellen Verstellung der Gelenklager kann eine seitlich an dem Gehäuseteil angeordnete manuelle Bedienungseinrichtung vorgesehen werden. Hierüber kann die Eingabe / Übernahme der Zielkoordinaten, das Einschalten bzw. Ausschalten der Richtanlage sowie die manuelle Steuerung der Antriebe erfolgen.

Bei der oder den Führungsbahnen, entlang welcher der Schlitten verfahrbar ist, kann es sich um auf oder an einem Grundgestell (Träger) angeordneten schienenförmigen Führungsleisten handeln.

Bei einer besonders zweckmäßigen Ausführungsform der Erfindung ist an der zylindrischen Rohrführung eine die Rohrführung umfassende Lagerkugel befestigt, welche mindestens teilweise von entsprechenden, mit dem Gehäuseteil verbundenen Lagerschalen aufgenommen wird. Dabei können die Rohrführung und die Lagerkugel einstückig ausgebildet sein.

Zweckmäßigerweise kann die Lagerkugel auf ihrer der Mündung und/oder der bodenseitigen Abstützeinrichtung zugewandten Seite als Ausrichtungshilfen von außen sichtbare ringförmige Kennzeichnungen aufweisen, wobei es sich bei den Kennzeichnungen beispielsweise um in die Lagerkugel eingebrachte Vertiefungen, beispielsweise Rillen, handelt.

Bei einer weiteren Ausführungsform der Erfindung ist die Richtanlage beispielsweise heckseitig an einem Trägerfahrzeug angeordnet, wobei das bodenseitige Gelenklager des Mörsers entweder mit der Struktur des Trägerfahrzeuges verbunden ist oder auf einem neben dem Trägerfahrzeug befindlichen Erdbett aufliegt.

Weitere Einzelheiten und Vorteile der Erfindung ergeben sich aus dem folgenden, anhand von Figuren erläuterten Ausführungsbeispiel. Es zeigen:
Fig.1 die Seitenansicht eines erfindungsgemäßen Mörsers in einer vorgegebenen Ausgangsstellung;
Fig.2 eine perspektivische Ansicht des in Fig.1 dargestellten Mörsers;
Fig.3 die vergrößerte Darstellung eines Querschnittes des in Fig.1 mit III bezeichneten Bereiches;
Fig.4 die Fig.1 entsprechende Seitenansicht des Mörsers in einer Gefechtsstellung;
Fig.5 eine Fig.2 entsprechende perspektivische Darstellung des in der Gefechtsstellung gemäß Fig.4 befindlichen Mörsers und
Fig.6 eine verkleinerte Seitenansicht des in Fig.1 dargestellten Mörsers, der sich auf der Ladefläche eines durch gestrichelte Linien angedeuteten Kraftfahrzeuges befindet.

In den Fig. ist mit 1 ein erfindungsgemäßer Mörser bezeichnet, der ein Waffenrohr 2 aufweist, welches über einen Kugelzapfen 3 in einer bodenseitigen Abstützeinrichtung 4 beweglich gelagert ist. Außerdem ist zum Höhen- und Seitenrichten des Waffenrohres 2 eine Richtanlage 5 vorgesehen.

Die Richtanlage 5 umfasst einen Schlitten 6, der entlang von Führungsbahnen 7 im wesentlichen horizontal zum Waffenrohr 2 hin oder von diesem weg verfahrbar ist. Dabei handelt es sich bei den Führungsbahnen 7 um auf einem Grundgestell (Träger) 8 angeordneten schienenförmigen Führungsleisten.

Zum Verschieben des Schlittens 6 entlang dieser Führungsleisten 7 ist der Schlitten 6 mit einer einen ersten Stellmotor umfassenden ersten Antriebseinheit (Höhenrichtantrieb) verbunden (nicht dargestellt).

An dem Schlitten 6 ist der erste Endbereich 10 eines im wesentlichen aus zwei parallel zueinander angeordneten, rohrförmigen Teilen 11, 12 (Fig.2) bestehenden Schwenkarmes 13 um eine senkrecht zur Ebene des Schlittens 6 angeordnete Schwenkachse 14 drehbar gelagert, wobei die Schwenkbewegung des Schwenkarmes 13 mittels einer einen zweiten Stellmotor umfassenden zweiten Antriebseinheit 15 (Seitenrichtantrieb) erfolgt.

Der dem ersten Endbereich 10 gegenüberliegende zweite Endbereich 16 des Schwenkarmes 13 ist mit einem von der bodenseitigen Abstützeinrichtung 4 beabstandeten und das Waffenrohr 2 führenden Gelenklager 17 verbunden, wobei die beiden parallel zueinander angeordneten rohrförmigen Teile 11, 12 das Gelenklager 17 seitlich umfassen und über Lagerzapfen 18 mit dem Gelenklager 17 schwenkbar verbunden sind.

Das Gelenklager 17 besteht im Wesentlichen aus einem an seinen Stirnseiten offenen Gehäuseteil 19 (Fig.3), an dem außenseitig die beiden rohrförmigen Teile 11, 12 des Schwenkarmes 13 um eine (zur Höhenrichtachse parallele) horizontale Achse 20 drehbar gelagert sind. Innehalb des Gelenklagers 17 ist ein Innenteil 21 sphärisch gelagert, welches eine zylindrische Rohrführung 22 zur verschiebbaren Aufnahme des Waffenrohres 2 umfasst.

Mit der zylindrischen Rohrführung 22 ist einstückig eine die Rohrführung 22 umfassende Lagerkugel 23 verbunden. Diese Lagerkugel 23 wird außenseitig teilweise von entsprechenden, mit dem Gehäuseteil 19 verbundenen Lagerschalen 24 aufgenommen.

Auf ihrer der Mündung des Waffenrohres und den der bodenseitigen Abstützeinrichtung 4 zugewandten Seiten weist die Lagerkugel 23 von außen sichtbare ringförmige Vertiefungen 25 auf, die insbesondere bei einer manuellen Ausrichtung des Waffenrohres 2 als Ausrichtungshilfen dienen können.

Um ein automatisches Nachrichten des Waffenrohres 2 nach einer Schußabgabe durchzuführen, ist an der zylindrischen Rohrführung 22 des Gelenklagers 17 eine ein Kreiselsystem enthaltende Einrichtung 26 befestigt. Sobald diese Einrichtung 26 Winkelbewegungen des Waffenrohres 2 feststellt (die Einrichtung bemerkt Differenzen zur einzustellenden Lage des Waffenrohres 2), werden von der Einrichtung 26 entsprechende elektrische Signale erzeugt, um diese Differenzen auszugleichen. Diese Signale werden von einer elektronischen Steuereinheit (nicht dargestellt) elektronisch verarbeitet und wirken dann auf den Höhenrichtantrieb und/oder Seitenrichtantriebe 15, so dass praktisch verzögerungslos die Störungswinkelbewegungen korrigiert werden.

Wie insbesondere den Fig.2 und 5 entnehmbar ist, ist an dem Gehäuseteil 19 des Gelenklagers 17 seitlich eine Bedienungseinrichtung 27 zur manuellen Verstellung des Gelenklagers 17 vorgesehen.

Nachfolgend wird kurz auf die Wirkungsweise des erfindungsgemäßen Mörsers 1 eingegangen. Dabei möge sich der Mörser 1 nach seinem Aufbau im Gelände zunächst in der in den Fig.1 und 2 dargestellten Ausgangsstellung befinden.

Soll nun ein bestimmtes Ziel beschossen werden, so werden die Höhen- und Seitenrichtwinkel (bzw. Verkantungswinkel) ermittelt und das Waffenrohr 2 durch Verschieben des Schlittens 6 in Richtung des Pfeiles 100 (Fig.4 und 5) mit Hilfe des Höhenrichtantriebes sowie durch Verschwenken des Schwenkarmes 13 in Richtung des Pfeiles 101 mit Hilfe des Seitenrichtantriebes 15 in die in den Fig.4 und 5 dargestellte Lage verschwenkt. Dabei sind in Fig.4 und 5 die entsprechenden Schwenkbewegungen des Waffenrohres 2 durch die Pfeile 102 und 103 angedeutet.

Sobald die Gefechtsstellung des Mörsers 1 erreicht ist, kann das entsprechende Ziel beschossen werden, wobei die Einrichtung 26 sicherstellt, dass die räumliche Lage des Waffenrohres 2 sich durch das Abfeuern von Mörsergeschossen nicht verändert.

Wie Fig.6 zeigt, kann der erfindungsgemäße Mörser 1 fahrzeuggebunden verwendet werden, wobei die Richtanlage 5 an einem entsprechenden Trägerfahrzeug 28 angeordnet ist. Dabei kann die bodenseitige Abstützeinrichtung 4 des Mörsers 1 auf einem neben dem Trägerfahrzeug 28 befindlichen Erdbett 29 aufliegen.

### Bezugszeichenliste

- 1: Mörser
- 2: Waffenrohr
- 3: Kugelzapfen
- 4: Abstützeinrichtung
- 5: Richtanlage
- 6: Schlitten
- 7: Führungsbahn, Führungsleiste
- 8: Grundgestell
- 10: erster Endbereich
- 11,12: rohrförmige Teile
- 13: Schwenkarm
- 14: Schwenkachse
- 15: zweite Antriebseinheit, Seitenrichtantrieb
- 16: zweite Endbereich
- 17: Gelenklager
- 18: Lagerzapfen
- 19: Gehäuseteil
- 20: horizontale Achse
- 21: Innenteil
- 22: Rohrführung
- 23: Lagerkugel
- 24: Lagerschale
- 25: Vertiefung, Kennzeichnungen
- 26: Einrichtung zur Bestimmung der räumlichen Rohrlage
- 27: Bedienungseinrichtung
- 28: Trägerfahrzeug
- 29: Erdbett

- 100-103: Pfeile

## Patentansprüche

1. Mörser mit mindestens einem Waffenrohr (2), welches beispielsweise über einen Kugelzapfen (3) in einer bodenseitigen Abstützeinrichtung (4) beweglich gelagert ist, und eine zum Höhen- und Seitenrichten des Waffenrohres (2) dienende Richtanlage (5) aufweist, wobei die Richtanlage (5) ein Gelenklager (17) mit einem an seinen Stirnseiten offenen Gehäuseteil (19) umfasst, an dem außenseitig ein Schwenkarm (13) um eine horizontale Achse (20) drehbar gelagert ist, **dadurch gekennzeichnet, dass** sich im Gehäuseteil (19) ein sphärisch gelagertes Innenteil (21) befindet, welches mit einer zylindrischen Rohrführung (22) zur verschiebbaren Aufnahme des Waffenrohres (2) verbunden ist und eine entkoppelte achsparallele Montage eines zur Ermittlung der räumlichen Rohrlage dienenden Systems, beispielsweise einer Kreiselsystems, an das Innenteil ermöglicht.

2. Mörser nach Anspruch 1, **dadurch gekennzeichnet, dass** die Richtanlage (5) des Weiteren einen Schlitten (6) oder dergleichen umfasst, der entlang mindestens einer Führungsbahn (7) im Wesentlichen horizontal zum Waffenrohr (2) hin oder von diesem weg verfahrbar ist.

3. Mörser nach Anspruch 2, **dadurch gekennzeichnet, dass** an dem Schlitten (6) der erste Endbereich (10) eines Schwenkarmes (13) um eine senkrecht zur Ebene des Schlittens (6) angeordnete Schwenkachse (14) drehbar gelagert und der zweite Endbereich (16) des Schwenkarmes (13) mit einem von der bodenseitigen Abstützeinrichtung (4) beabstandeten und das Waffenrohr (2) führenden Gelenklager (17) verbunden sind.

4. Mörser nach Anspruch 2, **dadurch gekennzeichnet, dass** zum Verschieben des Schlittens (6) entlang der Führungsbahn (7) der Schlitten (6) mit einer einen ersten Stellmotor umfassenden ersten Antriebseinheit (9) verbunden ist.

5. Mörser nach Anspruch 1 oder 2, **dadurch gekennzeichnet, dass** zum Verschwenken des Schwenkarmes (13) dieser mit einem einen zweiten Stellmotor umfassenden zweiten Antriebseinheit (15) verbunden ist.

6. Mörser nach einem der Ansprüche 1 bis 5, **dadurch gekennzeichnet, dass** der Schwenkarm (13) aus zwei parallel zueinander angeordneten, stangen- oder rohrförmigen Teilen (11, 12) besteht, welche das Gehäuseteil (19) des Gelenklagers (17) seitlich umfassen und über Lagerzapfen (18) mit dem Gehäuseteil (19) schwenkbar verbunden sind.

7. Mörser nach einem der Ansprüche 4 bis 6, **dadurch gekennzeichnet, dass** die an der zylindrischen Rohrführung (22) des Gelenklagers (17) befestigte Einrichtung (26), die zur Bestimmung der räumlichen Rohrlage dient, über eine elektronische Steuereinrichtung auf die ersten und zweiten Antriebseinheiten (9, 15) wirkt.

8. Mörser nach einem der Ansprüche 1 bis 7, **dadurch gekennzeichnet, dass** zur manuellen Verstellung des Gelenklagers (17) seitlich eine Bedienungseinrichtung (27) an dem Gehäuseteil (19) vorgesehen ist.

9. Mörser nach einem der Ansprüche 2 bis 8, **dadurch gekennzeichnet, dass** es sich bei der Führungsbahn (7) um eine auf oder an einem Grundgestell (8) angeordnete schienenförmige Führungsleiste handelt.

10. Mörser nach einem der Ansprüche 1 bis 9, **dadurch gekennzeichnet, dass** an der zylindrischen Rohrführung (22) eine die Rohrführung (22) umfassende Lagerkugel (23) befestigt ist, welche mindestens teilweise von entsprechenden, mit dem Gehäuseteil (19) verbundenen Lagerschalen (24) aufgenommen wird.

11. Mörser nach Anspruch 10, **dadurch gekennzeichnet, dass** die Rohrführung (22) und die Lagerkugel (23) einstückig miteinander verbunden sind.

12. Mörser nach Anspruch 10 oder 11, **dadurch gekennzeichnet, dass** die Lagerkugel (23) auf ihrer der Mündung des Waffenrohres (2) und/oder dem der bodenseitigen Abstützeinrichtung (4) zugewandten Seite als Ausrichtungshilfen von außen sichtbare, ringförmige Kennzeichnungen (25) aufweist.

13. Mörser nach Anspruch 12, **dadurch gekennzeichnet, dass** es sich bei den Kennzeichnungen (25) um in die Lagerkugel (23) eingebrachte Vertiefungen handelt.

14. Mörser nach einem der Ansprüche 1 bis 13, **dadurch gekennzeichnet, dass** die Richtanlage (5) des Mörsers (1) an einem Trägerfahrzeug (28) angeordnet ist.

15. Mörser nach Anspruch 14, **dadurch gekennzeichnet, dass** die bodenseitige Abstützeinrichtung (4) des Mörsers (1) entweder mit der Struktur des Trägerfahrzeuges (28) verbunden ist oder auf einem neben dem Trägerfahrzeug (28) befindlichen Erdbett (29) aufliegt.

## Claims

1. Mortar comprising at least one weapon barrel (2), which is movably mounted in a bottom supporting device (4), for example by means of a ball journal (3), and has an aiming system (5) serving for aiming the elevation and azimuth of the weapon barrel (2), wherein the aiming system (5) comprises a hinged bearing (17) having a housing part (19) which is open at its end faces and on the outside of which a pivoting arm (13) is mounted rotatably about a horizontal axis (20), **characterized in that** in the housing part (19) there is a spherically mounted inner part (21), which is connected to a cylindrical barrel guide (22) for accommodating the weapon barrel (2) in a displaceable manner and allows decoupled mounting on the inner part, parallel to the axis, of a system that serves for determining the three-dimensional position of the barrel, for example a gyroscope system.

2. Mortar according to Claim 1, **characterized in that** the aiming system (5) further comprises a carriage (6) or the like, which is movable along at least one guideway (7) substantially horizontally towards the weapon barrel (2) or away from it.

3. Mortar according to Claim 2, **characterized in that** the first end region (10) of a pivoting arm (13) is mounted on the carriage (6) rotatably about a pivot axis (14) arranged perpendicularly to the plane of the carriage (6), and the second end region (16) of the pivoting arm (13) is connected to a hinged bearing (17) arranged at a distance from the bottom supporting device (4) and guiding the weapon barrel (2).

4. Mortar according to Claim 2, **characterized in that**, for displacing the carriage (6) along the guideway (7), the carriage (6) is connected to a first drive unit (9), which comprises a first actuating motor.

5. Mortar according to Claim 1 or 2, **characterized in that**, for pivoting the pivoting arm (13), the latter is connected to a second drive unit (15), which comprises a second actuating motor.

6. Mortar according to one of Claims 1 to 5, **characterized in that** the pivoting arm (13) consists of two parts (11, 12) in the form of rods or tubes, which are arranged parallel to one another and laterally enclose the housing part (19) of the hinged bearing (17) and are pivotably connected to the housing part (19) via bearing journals (18).

7. Mortar according to one of Claims 4 to 6, **characterized in that** the device (26) that serves for determining the three-dimensional position of the barrel and is attached to the cylindrical barrel guide (22) of the hinged bearing (17) acts on the first and second drive units (9, 15) via an electronic control device.

8. Mortar according to one of Claims 1 to 7, **characterized in that** an operating device (27) is provided on the housing part (19) for manual adjustment of the hinged bearing (17) in azimuth.

9. Mortar according to one of Claims 2 to 8, **characterized in that** the guideway (7) is a guide strip in the form of a rail and is arranged on or adjacent to a base frame (8).

10. Mortar according to one of Claims 1 to 9, **characterized in that** attached to the cylindrical barrel guide (22) is a bearing ball (23) that encloses the barrel guide (22) and is at least partially accommodated by corresponding bearing shells (24) connected to the housing part (19).

11. Mortar according to Claim 10, **characterized in that** the barrel guide (22) and the bearing ball (23) are integrally connected to one another.

12. Mortar according to Claim 10 or 11, **characterized in that**, on its side facing the muzzle of the weapon barrel (2), and/or facing the bottom supporting device (4), the bearing ball (23) has externally visible annular markings (25) serving as alignment aids.

13. Mortar according to Claim 12, **characterized in that** the markings (25) are depressions incorporated in the bearing ball (23).

14. Mortar according to one of Claims 1 to 13, **characterized in that** the aiming system (5) of the mortar (1) is arranged on a carrier vehicle (28).

15. Mortar according to Claim 14, **characterized in that** the bottom supporting device (4) of the mortar (1) is either connected to the structure of the carrier vehicle (28) or rests on an earth bed (29) located alongside the carrier vehicle (28).

## Revendications

1. Mortier présentant
au moins un tube d'arme (2) monté à déplacement sur un dispositif (4) d'appui au sol par l'intermédiaire d'un tourillon sphérique (3) et
une installation d'orientation (5) qui sert à orienter le tube d'arme (2) en hauteur et latéralement,
l'installation d'orientation (5) comportant un palier articulé (17) doté d'une partie de boîtier (19) ouverte sur son côté frontal et sur le côté extérieur duquel un bras pivotant (13) est monté à rotation autour d'un axe horizontal (20),
**caractérisé en ce que**
une partie intérieure (21) montée sphériquement est située dans la partie de boîtier (19) et est raccordée à un guide tubulaire cylindrique (22) qui reprend à coulissement le tube d'arme (2) et qui permet de monter sur la partie intérieure, à axes parallèles et de manière découplée, un système qui sert à déterminer la position spatiale du tube, par exemple un système à toupie.

2. Mortier selon la revendication 1, **caractérisé en ce que** l'installation d'orientation (5) comporte en outre un chariot (6) ou similaire qui peut être rapproché ou éloigné essentiellement à l'horizontale du tube d'arme (2) le long d'au moins une piste de guidage (7) .

3. Mortier selon la revendication 2, **caractérisé en ce que** la première partie d'extrémité (10) d'un bras pivotant (13) est montée sur le chariot (6) à rotation autour d'un axe de pivotement (14) disposé perpendiculairement au plan du chariot (6) et la deuxième partie d'extrémité (16) du bras pivotant (13) est raccordée à un palier articulé (17) qui guide le tube d'arme (2) et qui est maintenu à distance du dispositif (4) d'appui au sol.

4. Mortier selon la revendication 2, **caractérisé en ce que** pour déplacer le chariot (6) le long de la piste de guidage (7), le chariot (6) est raccordé à une première unité d'entraînement (9) qui comprend un premier moteur pas à pas.

5. Mortier selon les revendications 1 ou 2, **caractérisé en ce que** pour faire pivoter le bras pivotant (13), ce dernier est raccordé à une deuxième unité d'entraînement (15) qui comprend un deuxième moteur pas à pas.

6. Mortier selon l'une des revendications 1 à 5, **caractérisé en ce que** le bras pivotant (13) est constitué de deux parties (11, 12) en forme de barre ou de tube disposées parallèlement l'une à l'autre, qui saisissent latéralement le boîtier (19) du palier articulé (17) et qui sont raccordées à pivotement à la partie de boîtier (19) par l'intermédiaire de tourillons de montage (18).

7. Mortier selon l'une des revendications 4 à 6, **caractérisé en ce que** le dispositif (26) fixé sur le guide tubulaire cylindrique (22) du palier articulé (17) et qui sert à déterminer la position spatiale du tube agit sur la première et la deuxième unité d'entraînement (9, 15) par l'intermédiaire d'un dispositif de commande électronique.

8. Mortier selon l'une des revendications 1 à 7, **caractérisé en ce qu'**un dispositif d'actionnement (27) est prévu latéralement sur la partie de boîtier (19) pour déplacer manuellement le palier articulé (17).

9. Mortier selon l'une des revendications 2 à 8, **caractérisé en ce que** la piste de guidage (7) est une latte de guidage en forme de rail disposée sur ou contre un bâti de base (8).

10. Mortier selon l'une des revendications 1 à 9, **caractérisé en ce qu'**une bille de montage (23) qui comprend le guide tubulaire (22) est fixée sur le guide tubulaire cylindrique (22) et est reprise au moins en partie par des coquilles de montage (24) appropriées reliées à la partie de boîtier (19).

11. Mortier selon la revendication 10, **caractérisé en ce que** le guide tubulaire (22) et la bille de montage (23) sont raccordés l'un à l'autre d'un seul tenant.

12. Mortier selon les revendications 10 ou 11, **caractérisé en ce que** la bille de montage (23) présente sur son côté tourné vers l'embouchure du tube d'arme (2) et/ou vers le dispositif (4) d'appui au sol présente comme accessoire d'orientation des repères caractéristiques (25) annulaires visibles de l'extérieur.

13. Mortier selon la revendication 12, **caractérisé en ce que** les repères caractéristiques (25) sont des creux ménagés dans la bille de montage (23).

14. Mortier selon l'une des revendications 1 à 13, **caractérisé en ce que** l'installation d'orientation (5) du mortier (1) est disposée sur un véhicule porteur (28).

15. Mortier selon la revendication 14, **caractérisé en ce que** le dispositif (4) d'appui au sol du mortier (1) est raccordé à la structure du véhicule porteur (28) ou repose sur un lit de terre (29) situé à côté du véhicule porteur (28).
